# EUROPÄISCHE PATENTSCHRIFT

(11) **EP 1 159 493 B1**
(45) Veröffentlichungstag und Bekanntmachung des Hinweises auf die Patenterteilung: **06.07.2005**
(21) Anmeldenummer: 99919068.9
(22) Anmeldetag: 11.03.1999
(51) Int. Cl.: E03C 1/126

(54) **SELBSTDESINFIZIERENDER GERUCHVERSCHLUSS IN ABWASSERLEITUNGEN**
SELF-DISINFECTING DRAIN TRAP IN DRAINAGE CHANNELS
JOINT HYDRAULIQUE AUTODESINFECTANT D'UNE CONDUITE D'EAUX RESIDUAIRES

(43) Veröffentlichungstag der Anmeldung: 05.12.2001
(73) Patentinhaber: Schluttig, Alexander, 02991 Lauta (DE)
(72) Erfinder: Schluttig, Alexander, 02991 Lauta (DE)
(74) Vertreter: Schaeffer, Michael
(86) Internationale Anmeldenummer: PCT/DE1999/000678
(87) Internationale Veröffentlichungsnummer: WO 2000/053857

(56) Entgegenhaltungen:
- DE-A- 2 747 992
- DE-A- 4 224 445
- GB-A- 1 417 711

## Beschreibung

Die Erfindung beschreibt eine Anordnung zur selbsttätigen Reinigung und Desinfektion von Geruchverschlüssen in Abwasserleitungen. Reinigung und Desinfektion finden selbsttätig während des bestimmungsgemäßen Gebrauches und ohne Unterbrechung der Funktion des Geruchverschlusses statt.
Sie erfolgt mittels einer für Geruchverschlüsse neuartigen Kombination von elektromechanischer Schwingung, von Schwingungen niederer Frequenz bis zu Ultraschallbeschallung, Erhitzung des Geruchverschlußinnenraumes und der Sperrflüssigkeit und Verhinderung von Innenwandbewuchs durch eine bewuchsabweisende und antimikrobiell wirksame Beschichtung.

Die Gefahr der Rückverkeimung von sanitären Apparaturen und Einrichtungen und damit auch der Raumluft durch Mikroorganismen aus Abwasserrohrleitungen ist besonders im klinischen Bereich seit längerem bekannt und gefürchtet, stellt jedoch ein generelles hygienisches Problem in Bereichen gemeinschaftlicher Nutzung sanitärer Einrichtungen dar.
Abwasserrohrleitungen mit Zonen geringer oder stark schwankender Durchströmungsgeschwindigkeit wie beispielsweise dann integrierte Geruchverschlüsse, in denen Abwasser gleichzeitig als Geruchverschlußmedium dienen, sind bekanntermaßen Aufenthalts - und Vermehrungsstätten von Mikroorganismen. In Geruchverschlüssen herrschen zeitweise optimale Voraussetzungen für das Überleben und die Vermehrung von gesundheitsgefährdenden Keimen.

Die Rückverkeimung von Sanitäreinrichtungen (beispielsweise Waschbecken) und der Raumluft geschieht auf folgende Weise:
Bei Aufprall und Verwirbelung von Flüssigkeit entstehen Aerosole, welche aus winzigen Flüssigkeitströpfchen bestehen, die auch alle in der Sperrflüssigkeit enthaltenen Mikroorganismen enthalten. Derartige Aerosole entstehen beispielsweise beim Öffnen der Wasserhähne von Waschbecken im Abflußbereich.
Diese Aerosole enthalten dann Vertreter aller der Mikroorganismen, welche sich in der im Sifon befindlichen Flüssigkeit und in den an den Innenwänden anhaftenden Schleimschichten befinden.
Die gebildeten Aerosole werden durch nachlaufende Flüssigkeit aus dem Hohlraum in Richtung Rohrleitungseingang verdrängt und gelangen somit in die Luft des Raumes, aus dem das Abwasser in die Rohrleitung gegeben wurde. So kommt es beispielsweise zur Übertragung dieser Bakterien auf die Hände einer sich im Waschbecken waschenden Person.
Daraus wiederum ergeben sich die besonders in Bezug auf das gefürchtete Bakterium Pseudomonas aeruginosa die hinlänglich bekannten und vielfach beschriebenen hygienischen Probleme besonders auf Infektionsstationen von Krankenhäusern
Außerdem bilden Mikroben gemeinsam mit Schmutzpartikeln an der Innenwand der Rohrleitung oder des Sifons den bekannten schleimigen Belag. Dieser wächst, fur das Auge teilweise weitgehend unsichtbar, aus der Öffnung des Abflusses hinaus bis in das Waschbecken hinein.
Die Verhinderung der Anhaftung von Mikroorganismen und Schmutzpartikeln an den Innenwänden von Geruchverschlüssen und die gleichzeitige Abtötung von Mikroorganismen in Geruchverschlüssen ist eine vor allem im
Hinblick auf das gefährliche Auftreten antibiotikaresistenter Mikroorganismen wie des in der Klinik außerordentlich gefürchteten Bakteriums Pseudomonas - aeruginosa eine wichtige, bis heute jedoch technisch nicht gelöste Aufgabe.

Es sind Entwicklungen für Abwasserleitungen und Sifone beschrieben, welche sich der keimtötenden Eigenschaften von hoher Temperatur (DE 4206901, US 41 92 988 und GB 1 417 711), ultravioletter Strahlung in Flüssigkeiten (DE 4206901, DE 4025078 A1, DE 29509210 U1) bedienen. Auch Entwicklungen zur Reinigung und Entkeimung von Sifonen und Rohrleitungen mittels Ultraschall sind bekannt (DE 27 47 992 A1, US 31 75 567).
Die Kombinationen von ultraviolettem Licht und Ultraschall (DE 295 09 210 U1) wird für die Reinigung und Entkeimung von Rohrleitungen und Sifonen nicht, jedoch für die Reinigung und Desinfektion von Gegenständen in Flüssigkeiten beschrieben. Die Kombination von ultraviolettem Licht und hoher Temperatur (DE 42 06 901 A1) wird für die Behandlung der Flüssigkeit in einem Sifon beschrieben.
Die Kombination der Wirkung von elektromechnischen Schwingungen, insbesondere Ultraschall mit erhöhter Temperatur wurde für Geruchverschlüsse bisher nicht beschrieben
Alle bekannten Erfindungen berucksichtigen Teilaspekte des Gesamtgeschehens in einer Rohrleitung oder einem Sifon und bieten dafür Lösungen an.

In der Praxis haben diese Teillösungen derartige Nachteile, daß bisher keine der Lösungen praktische Einführung in die Klinik gefunden haben, obschon viele Anwendungsuntersuchungen mit diesen Systemen, zum Teil auch über längere Zeiträume, durchgeführt wurden.

Die alleinige Anwendung hoher Temperaturen über lange Zeiträume führt infolge der verdampfungsbedingten Eintrocknung von Schmutzwasser zu verstärkten Belegungen der Innenwände von Rohrleitungen und Sifonen.
Die Geruchverschlüsse verstopfen und verlieren ihre Funktion. Im Vorfeld wird der eingetrocknete Wandbelag wechselweise durch nachströmendes Wasser wiederbefeuchtet und stellt eine sehr gute Rückverkeimungsbahn dar. Darüber hinaus können hohe Verdunstungsverluste und Verkrustungen die Funktion des Geruchverschlusses unterbinden oder die Rohrleitung verstopfen. Die Abtötung pathogener Keime ist jedoch erst bei Temperaturen gewährleistet, welche wesentlich die Verdunstung der Flüssigkeit und damit die Wandbelegung fördern.
Die Effizienz der Anwendung von ultraviolettem Licht in Flüssigkeiten hängt sehr stark vom Verschmutzungsgrad des Abwassers und der dadurch bedingten Durchdringung (Transmission) ab. Zudem sind einige, vor allem pathogene Keime wie beispielsweise Legionellen mit UV - Bestrahlung allein nicht zu erreichen oder nur schwer abzutöten.
Die Einwirkung von hoher Temperatur und ultraviolettem Licht kann insbesondere bei stark verschmutzten und ggf. infektiösen Flüssigkeiten, wie sie üblicherweise in der klinischen Praxis auftreten, aufgrund geringer Durchdringungsfähigkeit zu keiner befriedigenen Keimabtötung führen und auch nicht den Wandbewuchs und damit die Rückverkeimung über diesen Weg verhindern. Die Wirksamkeit von Ultraschall auf die Abtötung von Keimen ist temperaturabhängig. Da die Temperatur der Flüssigkeit in Rohrleitungen und Geruchverschlüssen von vielen Faktoren abhängig und daher schwankend ist, ist der Abtötungseffekt durch Ultraschall allein ebenfalls schwankend und daher auch bei maximaler Beschallung nicht vollständig definierbar.

Bei Raumtemperatur beispielsweise ist der Abtötungseffekt bei sinnvoll installierbaren Ultraschall - Leistungen (beispielsweise 300 - 1000 Watt/Liter) nur bei relativ langen Beschallungszeiten (eine Stunde und länger) möglich, während bei Temperaturen von 50°C bereits wenige Minuten ausreichend sind. Bei dieser Temperatur erfolgt noch keine Abtötung von Mikroorganismen durch die Wärme allein.
In der Praxis ist es zudem notwendig, die Beschallung in Intervallen durchzuführen und dabei die Beschallungszeit so kurz wie möglich zu halten.
Andererseits fordern Wirtschaftlichkeit und Geräuschpegel die Installation von möglichst geringen Ultraschall - Intensitäten.
Die intervallartige Beschallung des Innenraumes des Geruchverschlusses führt besonders bei hoheren Temperaturen zur Ablösung vorhandener Wandbeläge und verhindert gleichzeitig eine Neubelegung.

Die Aufgabe der nachfolgend zu beschreibenden Erfindung ist es, einen selbstdesinfizierenden Geruchverschluß zu beschreiben, welcher das Problem der Vermehrung und des Austritts von Mikroorganismen aus Abwasserrohrleitungen mit durch den derzeitigen Stand der Technik nicht darstellbarer Sicherheit und Reproduzierbarkeit durch maximale und stets reproduzierbare Keimabtötung löst, den Bewuchs der innenwände von Geruchverschlüssen und den Austntt von mit lebenden Keimen kontaminierten Aerosolen aus Rohrleitungen verhindert und dabei die vorstehend genannten Nachteile bekannter Entwicklungen nicht aufweist.

Durch den erfindungsgemäßen selbstdesinfizierenden Geruchsverschluß nach Anspruch 1 werden während des bestimmungsgemäßen Gebrauches Mikroorganismen aller Art unter stets gleichen Bedingungen bei genügend hoher Temperatur, ausreichender Beschallung und einer Behandlungszeit, welche eine vollständige Keimabtötung gewährleistet, reproduzierbar abgetötet.

Durch eine flüssigkeitsabweisende und / oder antimikrobiell wirksame Beschichtung der Innenwand des Geruchverschlusses kann ein Festsetzen von Mikroorganismen und Schmutzpartikeln und die Vermehrung von Mikroorganismen wesentlich erschwert werden.

Die Luft im Innenraum des Geruchverschlusses kann zusätzlich mittels ultraviolettem Licht entkeimt werden.

Die Bildung des bekannten Schmutz- und Mikroorganismenbelages kann zusätzlich durch eine spezielle Antihaftbeschichtung der Innenwand oder die Verwendung geeigneten Materials für den Reaktionsraum verhindert werden.

Während des bestimmungsgemäßen Gebrauches können Mikroorganismen mittels niederfrequenter elektromechanischer Schwingungen am Festsetzen an der Sifonwand gehindert bzw. bereits vorhandene Beläge abgelost werden.

### Ausführungsbeispiele

Die Apparatur besteht aus einem Geruchverschluß bekannter Bauart 1 aus Edelstahl oder anderen Materialien, die mit einer Antihaftbeschichtung 2 versehen sein können, mindestens einer Apparatur zur Ultraschall - Beschallung 3, oder zur Behandlung mit niederfrequenten elektromechanischen Schwingungen 3A , der in diesem Raum befindlichen Flüssigkeit 4 und des in die Flüssigkeit hineinragenden Befüllrohres 5 mit gleichzeitiger Temperierung 6, einer Kopplung mit einer Einrichtung zum Verschluß der Rohreintrittöffnung 7, einer Verschlußmembran 8 und wahlweise einer Einrichtung zur Behandlung des über der Sperrflüssigkeit befindlichen Luftraumes 16 und der Verschlussmembran 8 mit Licht, vorzugsweise ultraviolettem Licht.

Mit dieser Kombination werden Schmutz - und Mikroorganismenablagerungen innerhalb des selbstdesinfizierenden Geruchverschlusses und an deren Einbauten verhindert. Eingetragene oder einwachsende Keime werden bei Einsatz von Ultraschall vollständig abgetötet.
Das Ultraschall - Beschallungssystem besteht aus mindestens einem Ultraschallgenerator 9 und mindestens einem Ultraschallschwinger 3, welcher entweder von außen auf den Geruchverschluss aufgebracht oder direkt in die stehende Flüssigkeit eingebracht wird.
Die in der Rohrleitung und dem selbstdesinfizierenden Geruchverschluss befindliche Flussigkeit 4 wird mittels Tempenersystem beliebiger Bauart 6 auf eine für die Abtötung der Mikroorganismen oder für die Hemmung der Keimvermehrung optimale Temperatur gebracht und auf dieser zumindest für die Zeit der Ultraschallbehandlung gehalten. Zu diesem Zweck kann mindestens ein Thermosensor 10 innerhalb oder außerhalb des Reaktionsraumes angebracht sein. Die Apparatur kann mittels einer Isolationsschicht 11 gegen Wärmeabstrahlung nach außen isoliert sein.

Das Temperiersystem 6 kannn außerhalb oder innerhalb des Reaktionsraumes installiert sein.

Eine Lichtquelle (vorzugsweise UV - Strahler) 13 kann so installiert sein, daß der über der Sperrschicht liegende Luftraum und darin befindliche Aerosole entkeimt werden.

Zur Gewahrleistung der Verfahrens- und Betriebsicherheit können Meßfühler für die Temperatur 10 und den Füllstand 12 der Sperrflüssigkeit installiert sein.

Die gesamte Apparatur ist von einem äußeren Gehäuse 14 umgeben.

Zu der Apparatur gehort ein Schaltschrank 15.

Der selbstdesinfizierende Geruchverschluß kann entsprechend den Anforderungen, die sich im wesentlichen aus der Art und dem Keimgehalt der Abwasser und der Betriebsart des Geruchverschlusses ergeben, unterschiedlich aufwendig instrumentiert sein.
Erfindungsgemäß ist der selbstdesinfizierende Geruchverschluß stets mit mindestens einer Beschallungseinrichtung, mindestens einer Heiz- oder Thermostatiereinrichtung und der dazu gehörigen Regeltechnik versehen.

### Ausführungsbeispiel 1:

Der selbstdesinfizierende Geruchverschluß, in der Abbildung (Fig. 1) in der Form eines gebräuchlichen Flaschensifons, ist in maximaler Instrumentierung ausgebildet mit
- 1 =: Geruchverschlußkörper
- 2 =: antimikrobielle Antihaftbeschichtung
- 3 =: Ultraschallschwinger
- 4 =: Sperrflüssigkeit
- 5 =: Befullrohr
- 6 =: Temperiereinheit (Heizung)
- 7 =: Verschluß der Rohreintrittsöffnung
- 8 =: Verschlußmembran
- 9 =: Hochfrequenzgenerator
- 10 =: Thermosensor
- 11 =: Warmeisolation
- 12 =: Füllstandsensor
- 13 =: UV - Licht -Strahler
- 14 =: Gehause
- 15 =: Schaltschrank
- 16 =: äußerer Luftraum über der Sperrflüssigkeit
- 17 =: Ablaufrohr des Geruchverschlusses

Der so ausgebildete selbstdesinfizierende Geruchverschluß gewährleistet maximale Sicherheit vor allen bei solchen Abflüssen, die unregelmäßig benutzt werden und bei denen die Gefahr der zwischenzeitlichen Austrocknung besteht. Die Füllstandskontrolle ist dabei der Hauptsignalgeber Das bedeutet, daß sowohl Heizung als auch Ultraschall nur bei ausreichendem Füllstand in Betrieb genommen werden können.
Die Heizleistung kann beliebig hoch installiert sein, womit eine sehr kurze Aufheizphase erzielt werden kann. Durch die Thermostatregelung wird ein Überschreiten der für die Beschallung notwendigen Temperatur auch bei zum Zeitpunkt des Beginns der Aufheizung vor der Ultraschall- Behandlung im Geruchverschluß befindlichen heißen Flüssigkeiten vermieden.

Die Verschlußmembran ist direkt am in das Abflußrohr hineinragenden Teil des mechanischen Öffnungsmechanismus des Abflusses befestigt.
Die Verschlußmembran besteht aus einer Membran beliebigen Materials. Diese wird durch in den Abfluß einfließende Flüssigkeit mittig zusammengedrückt In nicht zusammengedrücktem Zustand trennt sie den über der Sperrflüssigkeit stehenden Luftraum auch bei geöffnetem Abflußverschluß von der Umgebungsluft.

### Ausführungsbeispiel 2:

Der selbstdesinfizierende Geruchverschluß, in der Abbildung (Fig 2) in der Form eines gebräuchlichen Flaschensifons, ist in maximaler Instrumentierung ausgebildet mit:
- 1 =: Geruchverschlußkörper
- 2 =: antimikrobielle Antihaftbeschichtung
- 3 =: Ultraschallschwinger
- 4 =: Sperrflüssigkeit
- 5 =: Befullrohr
- 6 =: Temperiereinheit (Heizung)
- 7 =: Verschluß der Rohreintrittsöffnung
- 8 =: Verschlußmembran
- 9 =: Hochfrequenzgenerator
- 10 =: Thermosensor
- 11 =: Wärmeisolation
- 12 =: Füllstandsensor
- 13 =: UV - Licht -Strahler
- 14 =: Gehäuse
- 15 =: Schaltschrank
- 16 =: außerer Luftraum über der Sperrflüssigkeit
- 17 =: Ablaufrohr des Geruchverschlusses

Der so ausgebildete selbstdesinfizierende Geruchverschluß gewährleistet maximale Sicherheit vor allen bei solchen Abflüssen, die unregelmäßig benutzt werden und bei denen die Gefahr der zwischenzeitlichen Austrocknung besteht. Die Füllstandskontrolle ist dabei der Hauptsignalgeber. Das bedeutet, daß sowohl Heizung als auch Ultraschall nur bei ausreichendem Füllstand in Betrieb genommen werden konnen.
Die Heizleistung kann beliebig hoch installiert sein, womit eine sehr kurze Aufheizphase erzielt werden kann. Durch die Thermostatregelung wird ein Überschreiten der fur die Beschallung notwendigen Temperatur auch bei zum Zeitpunkt des Beginns der Aufheizung vor der Ultraschall- Behandlung im Geruchverschluß befindlichen heißen Flüssigkeiten vermieden.
Der mechanische Membranverschluß ist direkt am in das Abflußrohr hineinragenden Teil des mechanischen Öffnungsmechanismus des Abflusses befestigt. Die Verschlußmembran besteht aus einer Membran beliebigen Materials.

Diese wird durch in den Abfluß einfließende Flüssigkeit mittig zusammengedrückt. In nicht zusammengedrücktem Zustand trennt sie den über der Sperrflüssigkeit stehenden Luftraum auch bei geöffnetem Ablußverschluß von der Umgebungsluft.

### Ausführungsbeispiel 3

Die Apparatur ist in folgender Ausführung mit minimaler Ausrüstung funktionsfähig.
Es wird nur soviel Heizleistung über das Heizsystem 6 installiert, daß keine Temperaturregelung über einen Thermostatteil notwendig ist, weil die für die Entkeimung notwendige Temperatur üblicherweise nicht oder zeitlich nur so begrenzt überschritten wird, so daß wesentliche Verdunstungsverluste nicht entstehen können. Heiz - und Ultraschallsystem werden zeitversetzt geschaltet. Zunächst wird das Heizsystem eingeschaltet. Bei Erreichen der Zeit, die für das Erreichen der Entkeimungstemperatur notwendig ist, schaltet sich die Heizung ab und der Ultraschall ein. Die Entkeimungstemperatur wird durch die Auslegung der Heizung nach einer bestimmten, experimentell ermittelten Zeit erreicht. Zu diesem Zeitpunkt wird die Heizung abgeschaltet und der Ultraschall eingeschaltet

### Ausführungsbeispiel 4

Die Apparatur ist in folgender Ausführung mit minimaler Ausrüstung zur Selbstreinigung und Abtötung von Mikroorganismen, welche bereits bei Temperaturen um ca. 60°C abgetötet werden (Pseudomonas aeruginosa) in der Ausführung mit niederfrequenter elektromechanischer Schwingung funktionsfähig:

Es wird nur soviel Heizleistung über das Heizsystem 6 installiert, daß- keine Temperaturregelung über einen Thermostatteil notwendig ist, weil die für die Entkeimung notwendige Temperatur üblicherweise nicht oder zeitlich nur so begrenzt überschritten wird, so daß Verdunstungsverluste nicht entstehen können. Heiz - und niederfrequentes Beschallungssystem werden daher zeitversetzt geschaltet Beispiel: Heizung ein für 4 x 3 Stunden pro 24 Stunden. Beschallung unabhänging von der Heizung aller 2 Stunden jeweils 10 Minuten.
Diese Ausführungsvariante ist mit einer antimikrobiellen Innenbeschichtung versehen.

### Ausführungsbeispiel 5

Ausführungsbeispiel 5 ist ein selbstdesinfizierender Geruchverschluß in der Form eines gebräuchlichen Flaschensifons in minimaler Instrumentierung mit Ultraschall, Heizung und Wärmeisolation
In dieser Ausführungsvariante wird die installierte Heizleistung so gewählt, daß die Sperrflüssigkeit entweder sehr schnell (höhere Heizleistung) oder langsam (geringe Heizleistung) erhitzt wird
Im Falle der Installation einer niedrigen Heizleistung (ca.0,1 - 0,3 Watt / ml) wird von einer Minimaltemperatur der Sperrflüssigkeit zum Beginn der Heizung ausgegangen. Die Temperatur, welche für die Ultrabeschallung notwendig ist, wird nach langerer Zeit (30 - 60 Minuten) erreicht. Zu diesem Zeitpunkt wird dann der Ultraschall zugeschaltet.

Diese Anordnung ist für haufig und regelmäßig benutzte Abflüsse, in die Flüssigkeiten mit hoheren Keimgehalten und geringeren Temperaturen eingebracht werden, vorteilhaft.

Im Falle der Installation einer hohen Heizleistung (ca.1 - 3 Watt / ml Sperrflüssigkeit) erreicht die Sperrflüssigkeit unabhängig von der Ausgangstemperatur innerhalb weniger Minuten Temperaturen in der Nähe des Siedepunktes der Sperrflüssigkeit. Diese Temperatur wird während der Zeit der Ultrabeschallung, die dann sehr kurz sein kann, aufrecht erhalten. Heizung und Ultraschall werden gleichzeitig an - und ausgeschaltet.
Mit dieser Anordnung werden besonders hartnäckige Sporenbildner in kürzester Zeit abgetötet. Fur nicht sporenbildende Bakterien sowie Hefen und Pilze ist nur eine sehr kurze Beschallungszeit notwendig

### Ausführungsbeispiel 6

Ausführungsbeispiel 6 stellt einen selbstdesinfizierenden Geruchverschluß in der Form eines gebräuchlichen Röhrensifons in minimaler Instrumentierung dar, der folgendermaßen ausgerüstet ist:
1. Ultraschall
2. Heizung
3. Isolation
In diesem Beispiel ist der Ultraschallüberträger mittels eines Überträgerblockes an der Seitenwand des Geruchverschlusses angebracht.

### Ausführungsbeispiel 7

Ausführungsbeispiel 7 stellt einen selbstdesinfizierenden Geruchverschluß in der Form eines gebräuchlichen Flaschensifons in minimaler Instrumentierung (Ausführungsbeispiel 6) dar, wobei die Heizung aus einer in die Sperrflüssigkeit hinein-ragenden Heizlampe besteht.

### Ausführungsbeispiel 8

Ausführungsbeispiel 8 stellt einen selbstdesinfizierenden Geruchverschluß in der Form eines gebräuchlichen Flaschensifons in minimaler Instrumentierung dar, wobei der Sifonkörper aus für Lichtstrahlung durchlässigem Material gefertigt ist und die Heizung durch eine außerhalb des Geruchverschlusses angebrachte Heizlampe erfolgt.

### Bezugszeichenliste

- 1 =: Geruchverschlußkörper
- 2 =: antimikrobielle Antihaftbeschichtung
- 3 =: Ultraschallschwinger
- 3 A =: Elektromagnet
- 4 =: Sperrflüssigkeit
- 5 =: Befüllrohr
- 6 =: Temperiereinheit (Heizung)
- 7 =: Verschluß der Rohreintrittsöffnung
- 8 =: Verschlußmembran
- 9 =: Hochfrequenzgenerator
- 10 =: Thermosensor
- 11 =: Wärmeisolation
- 12 =: Füllstandsensor
- 13: = UV - Licht-Strahler
- 14 =: Gehäuse
- 15 =: Schaltschrank
- 16 =: außerer Luftraum über der Sperrflüssigkeit
- 17 =: Ablaufrohr des Geruchverschlusses
- 18 =: Halterung für den Elektromagneten 3A

## Patentansprüche

1. Selbstdesinfizierender Geruchsverschluß in Abwasserleitungen mit Einrichtungen zur kontinuierlichen oder diskontinuierlichen, selbsttätigen Reinigung und Desinfektion während des bestimmungsgemäßen Gebrauches und ohne Unterbrechung derselben, wobei diese aus einem Geruchsverschluß beliebiger Bauart (1) mit einer bestimmungsgemäß darin enthaltenen Sperrflüssigkeit (4) und einem System (6, 10, 11) zur Erhitzung des Innenraumes des Geruchsverschlusses (1) besteht, **dadurch gekennzeichnet, daß** der Geruchsverschluß (1) mit einem Beschallungs- und Schwingsystem (3, 9) versehen ist, dessen Inbetriebsetzung mit einer Temperatur der Flüssigkeit (4) von mindestens 50°C gekoppelt ist.

2. Geruchsverschluß nach Anspruch 1, **dadurch gekennzeichnet, daß** das Beschallungs- und Schwingsystem (3, 9) zur Erzeugung niederfrequenter Schwingungen in der Flüssigkeit (4) ausgelegt ist.

3. Geruchsverschluß nach Anspruch 1, **dadurch gekennzeichnet, daß** das Beschallungs- und Schwingsystem (3, 9) zur Erzeugung hochfrequenter bzw. Ultraschallschwingungen ausgelegt ist.

4. Geruchsverschluß nach Anspruch 1 bis 3, **dadurch gekennzeichnet, daß** er mit einem oder mehreren Temperatursensoren (10) ausgerüstet ist.

5. Geruchsverschluß nach Anspruch 1 bis 4, **dadurch gekennzeichnet, daß** er mit einem oder mehreren Füllstandssensoren (12) ausgerüstet ist.

6. Geruchsverschluß nach Anspruch 1 bis 5, **dadurch gekennzeichnet, daß** Beschallungs- und Schwingsystem (3, 9), Temperatursensor (10) und Heizung (6) ganz oder teilweise im Innenraum oder außerhalb des Geruchsverschlusses (1) vorgesehen sind.

7. Geruchsverschluß nach Anspruch 1 bis 6, **dadurch gekennzeichnet, daß** im Gasraum oberhalb der Flüssigkeit (4), in der Flüssigkeit (4) oder an den Grenzflächen von beiden Strahlungsquellen für kurzweiliges oder ultraviolettes Licht (13) vorgesehen sind.

8. Geruchsverschluß nach Anspruch 1 bis 7, **dadurch gekennzeichnet, daß** Beschallung, Temperierung und ggf. Bestrahlung mit einem mechanischen Verschluß an sich bekannter Art der Rohreintrittsöffnung (7) gekoppelt sind.

9. Geruchsverschluß nach Anspruch 1 bis 8, **dadurch gekennzeichnet, daß** an der Rohreintrittsöffnung unterhalb des mechanischen Verschlusses (7) eine den Luftraum oberhalb der Flüssigkeit (4) auch bei geöffnetem mechanischen Verschluß (7) teilweise abtrennende Membran (8) vorgesehen ist.

10. Geruchsverschluß nach Anspruch 1 bis 9, **dadurch gekennzeichnet, daß** Geruchsverschluß (1) und dessen Zulauf aus anhaftungserschwerendem Material bestehen, mit einer solchen Beschichtung oder mit einer keimhemmenden bzw. -abtötenden Beschichtung versehen sind.

## Claims

1. A self-disinfecting drain trap in drainage channels having devices for continuous or discontinuous automatic cleaning and disinfection during conventional use and without interruption thereof, this comprising a drain trap of any design (1) having a confining liquid (4) contained conventionally therein and a system (6, 10, 11) for heating the interior of the drain trap (1), **characterised in that** the drain trap (1) is provided with a sonication and vibration system (3, 9), the commissioning of which is linked to a temperature of the liquid (4) of at least 50°C.

2. A drain trap according to Claim 1, **characterised in that** the sonication and vibration system (3, 9) is designed to generate low-frequency vibrations in the liquid (4).

3. A drain trap according to Claim 1, **characterised in that** the sonication and vibration system (3, 9) is designed to generate high-frequency or ultrasonic vibrations.

4. A drain trap according to Claims 1 to 3, **characterised in that** it is equipped with one or more temperature sensors (10).

5. A drain trap according to Claims 1 to 4, **characterised in that** it is equipped with one or more fill level sensors (12).

6. A drain trap according to Claims 1 to 5, **characterised in that** the sonication and vibration system (3, 9), temperature sensor (10) and heating means (6) are provided completely or partially in the interior of the drain trap (1) or outside the drain trap (1).

7. A drain trap according to Claims 1 to 6, **characterised in that** radiation sources for short-wave or ultraviolet light (13) are provided in the gas space above the liquid (4), in the liquid (4) or at the interfaces of both.

8. A drain trap according to Claims 1 to 7, **characterised in that** the sonication, temperature equalisation and possibly radiation are linked to a mechanical closure of the pipe inlet opening (7), said closure being of a type known per se.

9. A drain trap according to Claims 1 to 8, **characterised in that** a diaphragm (8) which partially separates the air space above the liquid (4), even when the mechanical closure (7) is open, is provided at the pipe inlet opening below the mechanical closure (7).

10. A drain trap according to Claims 1 to 9, **characterised in that** the drain trap (1) and its feed are made of an adhesion-impeding material, are provided with a coating of this type or with a germ-inhibiting or germ-killing coating.

## Revendications

1. Siphon autodésinfectant dans des conduites d'eaux usées comportant des dispositifs de nettoyage et de désinfection automatiques, continus ou discontinus, pendant l'utilisation normale et sans interruption de celle-ci, ledit siphon étant de n'importe quel type (1) contenant un liquide de barrage (4), conformément à l'utilisation prévue, et un système (6, 10, 11) pour chauffer l'espace intérieur du siphon (1), **caractérisé en ce que** le siphon (1) est pourvu d'un système de génération de sons et de vibrations (3, 9) dont la mise en service est couplée à une température d'au moins 50°C du liquide (4).

2. Siphon selon la revendication 1, **caractérisé en ce que** le système de génération d'ultrasons et de vibrations (3, 9) est conçu pour générer des vibrations à basse fréquence dans le liquide (4).

3. Siphon selon la revendication 1, **caractérisé en ce que** le système de génération d'ultrasons et de vibrations (3, 9) est conçu pour générer des vibrations à haute fréquence ou vibrations ultrasonores.

4. Siphon selon les revendications 1 à 3, **caractérisé en ce qu'**il est équipé d'un ou plusieurs capteurs de température (10).

5. Siphon selon les revendications 1 à 4, **caractérisé en ce qu'**il est équipé d'un ou plusieurs détecteurs de niveau (12).

6. Siphon selon les revendications 1 à 5, **caractérisé en ce que** le système de génération de sons et de vibrations (3, 9), le capteur de température (10) et le chauffage (6) sont prévus entièrement ou en partie dans l'espace intérieur ou à l'extérieur du siphon (1).

7. Siphon selon les revendications 1 à 6, **caractérisé en ce que** des sources de rayonnement de lumière de faible longueur d'onde ou de lumière ultraviolette (13) sont prévues dans l'espace contenant du gaz au-dessus du liquide (4), dans le liquide (4) ou à l'interface entre les deux.

8. Siphon selon les revendications 1 à 7, **caractérisé en ce que** le système de génération de sons, le système de chauffage et, le cas échéant, les sources de rayonnement sont couplés à un obturateur mécanique d'un type connu, situé à l'orifice d'entrée (7) de la conduite.

9. Siphon selon les revendications 1 à 8, **caractérisé en ce qu'**il est prévu, au niveau de l'orifice d'entrée de conduite, en dessous de l'obturateur mécanique (7), une membrane (8) qui sépare partiellement l'espace d'air au-dessus du liquide (4), même lorsque l'obturateur mécanique (7) est ouvert.

10. Siphon selon les revendications 1 à 9, **caractérisé en ce que** le siphon (1) et son arrivée sont réalisés en un matériau retardateur d'adhérence ou sont pourvus d'un tel revêtement ou d'un revêtement inhibiteur de germes ou germicide.
